# FASCICULE DE BREVET EUROPEEN

(11) **EP 3 502 381 B1**
(45) Date de publication et mention de la délivrance du brevet: **02.06.2021**
(21) Numéro de dépôt: 18213503.8
(22) Date de dépôt: 18.12.2018
(51) Int. Cl.: E05B 65/10, H01H 3/02, H01H 13/24, H01H 13/02

(54) **BOUTON POUSSOIR**
DRUCKKNOPF
PUSH BUTTON

(30) Priorité: 21.12.2017 FR 1762755
(43) Date de publication de la demande: 26.06.2019
(73) Titulaire: IZYX Systems, 67720 Weyersheim (FR)
(72) Inventeur: BURY, Jean, 67170 BRUMATH (FR); BROCHOT, Fabien, 44300 NANTES (FR)
(74) Mandataire: Cabinet Bleger-Rhein-Poupon

(56) Documents cités:
- EP-A1- 2 518 747
- EP-A1- 2 998 488
- EP-A1- 3 032 006
- DE-A1- 2 904 322

## Description

La présente invention a trait à un dispositif de bouton poussoir pour commander un ouvrant.

Cette invention concerne le domaine de la sécurité et, plus particulièrement, celui de la fabrication des dispositifs pour commander au moins le déverrouillage d'un ouvrant par rapport à un dormant, voire encore l'ouverture d'un tel ouvrant par rapport à un tel dormant.

On connait, d'ores et déjà, de tels dispositifs de commande qui comportent, d'une part, une plaque d'encastrement destinée à être implantée au niveau d'une maçonnerie, d'autre part, un bouton poussoir monté sur cette plaque d'encastrement et traversant cette plaque d'encastrement, d'autre part encore, un moyen de signalisation visuelle (notamment sous forme d'une diode électroluminescente) là encore monté sur cette plaque d'encastrement, traversant cette plaque d'encastrement, et positionné de manière déportée par rapport au bouton poussoir. De tels dispositifs de commande peuvent, encore, comporter des moyens de temporisation, actionnés par le bouton poussoir, conçus pour commander l'ouvrant pendant une durée déterminée, adoptant usuellement la forme d'une carte électronique, et, soit implantés sur le dos de la plaque d'encastrement, soit raccordés à cette plaque d'encastrement.

De tels dispositifs de commande présentent de nombreux inconvénients.

En particulier, de tels dispositifs de commande sont, usuellement, destinés à être fixés sur un boîtier encastré dans une maçonnerie ce qui nécessite de prévoir ou de réaliser une réservation dans cette maçonnerie. De plus, pour occulter un tel boîtier encastré, il est nécessaire que ces dispositifs (en particulier la plaque d'encastrement d'un tel dispositif) présentent des dimensions conséquentes ce qui nuit à l'esthétique.

On connait, également, des dispositifs de commande qui adoptent la forme d'un bouton poussoir, qui comporte un corps cylindrique, et qui fonctionne de manière impulsionnelle dans le sens où l'ouvrant est commandé tant que le bouton poussoir est actionné par un utilisateur.

Un tel dispositif de commande peut être complété par une carte électronique externe, qui est raccordée au bouton poussoir, et qui comporte des moyens de temporisation, voire encore des moyens de signalisation sonore. Un tel dispositif de commande présente, là encore, des inconvénients notamment en raison du fait que la carte électronique est externe au bouton poussoir et est raccordée à ce bouton poussoir, usuellement de manière filaire. Ceci complexifie substantiellement la mise en place d'un tel dispositif de commande au niveau de la menuiserie ou de la maçonnerie.

L'on connait, également et par les documents EP 2 998 488 et EP 2 518 747, des dispositifs de commande qui présentent les caractéristiques du préambule de la revendication 1.

La présente invention se veut de remédier aux inconvénients des dispositifs de commande de l'état de la technique.

A cet effet, l'invention concerne un dispositif de bouton poussoir pour commander un ouvrant. Ce dispositif est conforme à la revendication 1.

Une autre caractéristique concerne le fait que le dispositif de bouton poussoir comporte, localisé à l'intérieur de l'enveloppe tubulaire, un moyen de gestion du fonctionnement de ce dispositif.

Encore une autre caractéristique consiste en ce qu'il comporte un moyen de signalisation visuelle et/ou sonore du fonctionnement de ce dispositif de bouton poussoir, au moins une partie de ce moyen de signalisation est localisée à l'intérieur de l'enveloppe tubulaire.

Une caractéristique additionnelle concerne le fait que le dispositif de bouton poussoir comporte un châssis, qui est localisé à l'intérieur de l'enveloppe tubulaire, et sur lequel sont montés au moins le moyen de commande temporisée et le moyen de commande impulsionnelle, voire au moins une partie du moyen d'actionnement.

En fait, l'enveloppe tubulaire s'étend selon un axe tandis que le moyen d'actionnement, d'une part, s'étend selon une direction au moins parallèle à l'axe selon lequel s'étend l'enveloppe tubulaire et, d'autre part, est mobile selon cette direction, ceci entre, d'une part, une position inactive d'actionnement du moyen de commande temporisée et du moyen de commande impulsionnelle et, d'autre part, une position active d'actionnement de ce moyen de commande temporisée et de ce moyen de commande impulsionnelle.

Une caractéristique additionnelle concerne le fait que, d'une part, le moyen d'actionnement comporte un organe d'actionnement temporisé du moyen de commande temporisée ainsi qu'un organe d'actionnement impulsionnel du moyen de commande impulsionnelle et, d'autre part, le dispositif est configuré en sorte que l'organe d'actionnement temporisé actionne le moyen de commande temporisée et que l'organe d'actionnement impulsionnel actionne le moyen de commande impulsionnelle, ceci de manière simultanée et/ou en parallèle.

Encore une autre caractéristique consiste en ce que le moyen d'actionnement comporte un chariot, qui est localisé à l'intérieur de l'enveloppe tubulaire, qui est mobile à l'intérieur de cette enveloppe tubulaire, et qui comporte un organe d'actionnement temporisé du moyen de commande temporisée ainsi qu'un organe d'actionnement impulsionnel du moyen de commande impulsionnelle.

Ainsi, le dispositif de bouton poussoir selon l'invention comporte une enveloppe tubulaire à l'intérieur de laquelle sont localisés au moins une partie du moyen d'actionnement, le moyen de commande temporisée ainsi que le moyen de commande impulsionnelle, voire encore un moyen de gestion du fonctionnement de ce dispositif et/ou au moins une partie d'un moyen de signalisation visuelle et/ou sonore du fonctionnement du bouton poussoir.

Il en découle que, dans le dispositif de bouton poussoir selon l'invention, une grande partie des moyens nécessaires au fonctionnement de ce dispositif est intégrée dans l'enveloppe tubulaire de ce dispositif ce qui permet, avantageusement, de proposer un dispositif de bouton poussoir qui est particulièrement compact et qui présente une forme qui facilite son installation. En fait, le fait d'intégrer ces moyens dans l'enveloppe tubulaire permet à un installateur de percer un unique orifice dont les dimensions et la forme correspondent à celles de l'enveloppe tubulaire et d'installer ce dispositif de bouton poussoir simplement et aisément, ceci en engageant ce dispositif de bouton poussoir à l'intérieur de cet orifice. Compte tenu de la compacité du dispositif de bouton poussoir, cet orifice peut, avantageusement, être percé dans le dormant d'une menuiserie ce qui, d'une part, évite de prévoir ou de réaliser une réservation dans la maçonnerie et, d'autre part, permet d'améliorer l'esthétique de la menuiserie et de son environnement.

En outre, en cas de défaillance du dispositif de bouton poussoir, la conception compacte et intégrée de ce dispositif permet, avantageusement, un remplacement aisé et rapide de celui-ci.

Une autre caractéristique consiste en ce que le dispositif de bouton poussoir comporte un châssis, qui est localisé à l'intérieur de l'enveloppe tubulaire, et sur lequel sont montés au moins le moyen de commande temporisée et le moyen de commande impulsionnelle, voire au moins une partie du moyen d'actionnement. Ce châssis comporte au moins une carte électronique de commande sur laquelle est monté au moins le moyen de commande temporisé et/ou le moyen de commande impulsionnel. Cette caractéristique permet, avantageusement, de mettre à profit au moins une carte électronique nécessaire au fonctionnement du dispositif de bouton poussoir, ceci pour la réalisation d'un châssis sur lequel sont montés au moins une partie des moyens nécessaires au fonctionnement de ce dispositif.

Une autre caractéristique consiste en ce que le dispositif est configuré en sorte que l'organe d'actionnement temporisé actionne le moyen de commande temporisée et que l'organe d'actionnement impulsionnel actionne le moyen de commande impulsionnelle, ceci de manière simultanée et/ou en parallèle. Cette caractéristique permet, avantageusement et en cas de défaillance du moyen de commande temporisée, de toujours permettre la commande de l'ouvrant, ceci de manière impulsionnelle.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 est une vue schématisée et en perspective du dispositif de bouton poussoir conforme à l'invention ;
- la figure 2 est une vue schématisée, de côté, et en éclaté du dispositif de bouton poussoir illustré figure 1 ;
- la figure 3 est une vue schématisée et en perspective du chariot que comporte le dispositif de bouton poussoir ;
- la figure 4 est une vue schématisée et en perspective du châssis que comporte le dispositif de bouton poussoir.

La présente invention concerne le domaine de la sécurité et, plus particulièrement, celui de la fabrication des dispositifs pour commander au moins le déverrouillage d'un ouvrant par rapport à un dormant, voire encore l'ouverture d'un tel ouvrant par rapport à un tel dormant.

En fait, la présente invention concerne, plus particulièrement, un dispositif de bouton poussoir 1 qui est conçu pour commander une ventouse (non représentée) destinée à assurer le verrouillage d'un ouvrant d'une menuiserie sur un dormant de cette menuiserie.

Un tel dispositif de bouton poussoir 1 comporte une enveloppe tubulaire 2 qui présente, d'une part, un épaulement 20 et, d'autre part, un filetage 21 destiné à coopérer avec un écrou (non représenté).

Cette enveloppe tubulaire 2 est destinée à être engagée au travers d'un orifice que comporte un support (non représenté, et qui adopte, par exemple, la forme d'une paroi d'un dormant d'une menuiserie), ceci en sorte que l'épaulement 20 de cette enveloppe tubulaire 2 vienne prendre appui contre un des côtés de ce support tandis que l'écrou, vissé sur le filetage 21 de cette enveloppe tubulaire 2, vienne prendre appui contre un autre des côtés de ce support, ceci pour une fixation du dispositif de bouton poussoir 1 sur ce support.

Ladite enveloppe tubulaire 2 est, au moins en partie, constituée par un tube creux, notamment réalisé en un matériau métallique (plus particulièrement de l'acier, notamment inoxydable, ou de l'aluminium). De manière alternative ou (et de préférence) additionnelle, cette enveloppe tubulaire 2 présente une section circulaire et/ou un diamètre externe compris entre 20 et 35mm, de préférence de l'ordre de 25mm.

Cette enveloppe tubulaire 2 s'étend selon un axe 22.

Une autre caractéristique concerne le fait que le dispositif de bouton poussoir 1 comporte un moyen de commande temporisée 3 pour commander de manière temporisée l'ouvrant.

En fait, un tel moyen de commande temporisé 3 est, plus particulièrement, configuré pour commander de manière temporisée le déverrouillage de l'ouvrant, notamment configuré pour commander de manière temporisée la ventouse de verrouillage de cet ouvrant sur un dormant, plus spécifiquement configuré pour commander de manière temporisée la désactivation de cette ventouse, ceci en vue du déverrouillage de l'ouvrant.

Ce moyen de commande temporisée 3 peut comporter un interrupteur temporisé 30 (plus particulièrement raccordé à la ventouse, à un moyen d'alimentation en énergie électrique de cette ventouse et/ou à un moyen de gestion du fonctionnement de cette ventouse) et peut être complété par un moyen de réglage 31 de la durée de la temporisation.

Un tel moyen de commande temporisée 3 est localisé à l'intérieur de l'enveloppe tubulaire 2.

Ce dispositif de bouton poussoir 1 comporte, encore, un moyen de commande impulsionnelle 4 pour commander de manière impulsionnelle l'ouvrant.

En fait, un tel moyen de commande impulsionnelle 4 est, plus particulièrement, configuré pour commander de manière impulsionnelle le déverrouillage de l'ouvrant, notamment configuré pour commander de manière impulsionnelle la ventouse de verrouillage de cet ouvrant sur un dormant, plus spécifiquement configuré pour commander de manière impulsionnelle la désactivation de cette ventouse, ceci en vue du déverrouillage de l'ouvrant.

Ce moyen de commande impulsionnelle 4 peut comporter un interrupteur impulsionnel 40.

Un tel moyen de commande impulsionnelle 4 est localisé à l'intérieur de l'enveloppe tubulaire 2.

Une autre caractéristique consiste en ce que le dispositif de bouton poussoir 1 comporte un moyen d'actionnement 5 qui est configuré pour être activé manuellement et pour actionner au moins le moyen de commande temporisée 3 ainsi que le moyen de commande impulsionnelle 4, plus particulièrement lorsque ce moyen d'actionnement 5 est activé manuellement.

Selon l'invention, ledit moyen de commande temporisée 3 est configuré pour commander l'ouvrant pendant une durée prédéterminée (notamment programmée, préprogrammée et/ou réglable), ceci à l'issue d'un délai prédéterminé (notamment programmé, préprogrammé et/ou réglable) après que le moyen d'actionnement 5 ait été activé manuellement.

Selon un premier mode de réalisation, le moyen de réglage 31 de la durée de la temporisation est, plus particulièrement, configuré pour permettre le réglage de la durée prédéterminée (pendant laquelle l'ouvrant est commandé) et/ou le réglage du délai prédéterminé (à l'issue duquel l'ouvrant est commandé).

Cependant et selon l'invention, ce moyen de commande temporisée 3 est configuré pour commander l'ouvrant pendant une durée prédéterminée (notamment programmée, préprogrammée et/ou réglable), ceci à partir de l'instant où ce moyen d'actionnement 5 est activé manuellement (c'est-à-dire concomitamment à l'activation manuelle de ce moyen d'actionnement 5) et/ou immédiatement après que ce moyen d'actionnement 5 ait été activé manuellement (c'est-à-dire sans délai après que ce moyen d'actionnement 5 ait été activé manuellement).

Selon un mode préféré de réalisation, le moyen de réglage 31 de la durée de la temporisation est, plus particulièrement, configuré pour permettre le réglage de la durée prédéterminée pendant laquelle l'ouvrant est commandé.

En ce qui concerne le moyen de commande impulsionnelle 4, celui-ci 4 est configuré pour commander l'ouvrant pendant toute la durée d'activation manuelle de ce moyen d'actionnement 5, ceci à partir de l'instant où ledit moyen d'actionnement 5 est activé manuellement (c'est-à-dire concomitamment à l'activation manuelle de ce moyen d'actionnement 5) et/ou immédiatement après que ce moyen d'actionnement 5 ait été activé manuellement (c'est-à-dire sans délai après que ce moyen d'actionnement 5 ait été activé manuellement).

Au moins une partie de ce moyen d'actionnement 5 est localisé à l'intérieur de l'enveloppe tubulaire 2.

En fait, ce moyen d'actionnement 5 s'étend selon une direction au moins parallèle à (voire et de préférence confondue avec) l'axe 22 selon lequel s'étend l'enveloppe tubulaire 2. Ce moyen d'actionnement 5 est mobile (plus particulièrement en translation) selon cette direction, ceci entre, d'une part, une position inactive d'actionnement du moyen de commande temporisée 3 et du moyen de commande impulsionnelle 4 (figures 1 et 2) et, d'autre part, une position active d'actionnement de ce moyen de commande temporisée 3 et de ce moyen de commande impulsionnelle 4.

Tel que visible sur les figures 1 et 2, ce moyen d'actionnement 5 peut comporter un organe d'activation 50 qui est configuré pour être activé manuellement, plus particulièrement à partir de l'extérieur du dispositif de bouton poussoir 1. Un tel organe d'activation 50 est mobile en déplacement (plus particulièrement en translation) selon une direction au moins parallèle à (voire et de préférence confondue avec) l'axe 22 selon lequel s'étend l'enveloppe tubulaire 2. Un tel organe d'activation 50 adopte, plus particulièrement, la forme d'un bouton, notamment de forme discoïdale ou cylindrique.

Un tel organe d'activation 50 est au moins en partie localisé à l'intérieur de l'enveloppe tubulaire 2.

Ce moyen d'actionnement 5 comporte, encore, un organe d'actionnement temporisé 53 du moyen de commande temporisée 3 ainsi qu'un organe d'actionnement impulsionnel 54 du moyen de commande impulsionnelle 4. Le dispositif de bouton poussoir 1 est, alors et de préférence, configuré en sorte que l'organe d'actionnement temporisé 53 actionne le moyen de commande temporisée 3 et que l'organe d'actionnement impulsionnel 54 actionne le moyen de commande impulsionnelle 4, ceci de manière simultanée et/ou en parallèle.

Encore une autre caractéristique concerne le fait que le moyen d'actionnement 5 comporte aussi un chariot 51 qui est localisé à l'intérieur de l'enveloppe tubulaire 2.

Ce chariot 51 est mobile (plus particulièrement en translation) à l'intérieur de cette enveloppe tubulaire 2, ceci selon une direction au moins parallèle à (voire et de préférence confondue avec) l'axe 22 selon lequel s'étend l'enveloppe tubulaire 2. Le dispositif de bouton poussoir 1 comporte, alors, des moyens de montage en déplacement 52 de ce chariot 51 par rapport à cette enveloppe tubulaire 2. De plus, ce chariot 51 est solidaire en déplacement de l'organe d'activation 50 mentionné ci-dessus.

Tel que visible sur les figures 2 et 3, ce chariot 51 comporte ledit organe d'actionnement temporisé 53 du moyen de commande temporisée 3. Cet organe d'actionnement temporisé 53 peut adopter la forme d'un doigt d'actionnement coaxial à l'enveloppe tubulaire 2, donc qui s'étend selon l'axe 22 selon lequel s'étend cette enveloppe tubulaire 2.

Ce chariot 51 comporte, également, ledit organe d'actionnement impulsionnel 54 du moyen de commande impulsionnelle 4. Cet organe d'actionnement impulsionnel 54 peut adopter la forme d'un doigt d'actionnement déporté latéralement par rapport à l'axe 22 de l'enveloppe tubulaire 2 et/ou s'étendant selon une direction parallèle à cet axe 22 de l'enveloppe tubulaire 2.

Encore une autre caractéristique concerne le fait que le dispositif de bouton poussoir 1 comporte des moyens de guidage 6 dudit moyen d'actionnement 5, ceci par rapport à l'enveloppe tubulaire 2.

Une autre caractéristique consiste en ce que le dispositif de bouton poussoir 1 comporte également un moyen de gestion du fonctionnement 7 de ce dispositif 1.

Tel que visible sur la figure 2, ce moyen de gestion du fonctionnement 7 est, là encore, localisé à l'intérieur de l'enveloppe tubulaire 2.

Encore une autre caractéristique consiste en ce que le dispositif de bouton poussoir 1 comporte un moyen de signalisation visuelle et/ou sonore 8 du fonctionnement du dispositif de bouton poussoir 1. Ce moyen de signalisation visuelle et/ou sonore 8 peut, alors, être piloté par le moyen de gestion du fonctionnement 7 mentionné ci-dessus.

A ce propos, on observera que le dispositif de bouton poussoir 1 peut être configuré en sorte que le moyen de signalisation visuelle et/ou sonore 8 signale un fonctionnement approprié du dispositif de bouton poussoir 1 et/ou (au contraire) un dysfonctionnement de ce dispositif 1 (par exemple un dysfonctionnement du moyen de commande temporisée 3).

A titre d'exemple, le fonctionnement approprié du dispositif de bouton poussoir 1 peut être signalé par un fonctionnement particulier du moyen de signalisation visuelle et/ou sonore 8 tandis qu'un dysfonctionnement du dispositif peut être signalé par un fonctionnement différent de ce moyen de signalisation visuelle et/ou sonore 8.

De manière alternative ou additionnelle, le dispositif de bouton poussoir 1 peut être configuré en sorte que le moyen de signalisation visuelle et/ou sonore 8 signale le fonctionnement du dispositif de bouton poussoir 1 selon un mode temporisé (donc signale l'actionnement du moyen de commande temporisée 3) et/ou l'imminence de la fin du fonctionnement de ce dispositif 1 selon ce mode temporisé.

Tel que visible sur la figure 2, au moins une partie d'un tel moyen de signalisation visuelle et/ou sonore 8 est localisée à l'intérieur de l'enveloppe tubulaire 2.

En fait, un moyen de signalisation visuelle et/ou sonore 8 peut comporter un moyen de signalisation visuelle qui peut comporter un anneau lumineux 80, qui borde extérieurement l'organe d'activation 50 que comporte le moyen d'actionnement 5, et qui peut être au moins en partie localisé à l'intérieur de l'enveloppe tubulaire 2.

De manière additionnelle, un tel moyen de signalisation visuelle peut, encore, comporter au moins une diode électroluminescente telle qu'il sera décrit plus en détail ci-dessous et qui illumine ledit anneau lumineux 80, notamment par l'arrière.

De manière alternative ou (et de préférence) additionnelle, un tel moyen de signalisation visuelle et/ou sonore 8 peut comporter un moyen de signalisation sonore. Un tel moyen de signalisation sonore est positionné à l'intérieur de l'enveloppe tubulaire 2 et peut adopter la forme d'un buzzer 81 ou analogue.

On observera que le dispositif de bouton poussoir 1 peut, alors, être configuré en sorte que le moyen de signalisation visuelle et/ou sonore 8 signale un état d'attente de son activation, ceci par un fonctionnement particulier de ce moyen de signalisation 8 (par exemple par un anneau lumineux 80 de couleur particulière, notamment bleue).

Ce dispositif de bouton poussoir 1 peut, encore, être configuré en sorte que le moyen de signalisation visuelle et/ou sonore 8 signale un état de fonctionnement selon un mode temporisé. Un tel état de fonctionnement (selon un mode temporisé) peut, par exemple, être signalé par un anneau lumineux 80 d'une couleur (notamment une couleur verte) autre que celle (notamment une couleur bleue) signalant un état d'attente et/ou par un fonctionnement particulier (notamment en continu) de cet anneau lumineux 80. De manière alternative ou (et de préférence) additionnelle, un tel état de fonctionnement (selon un mode temporisé) peut être signalé par un fonctionnement particulier du buzzer (notamment en continu).

Ledit dispositif de bouton poussoir 1 peut, aussi, être configuré en sorte que le moyen de signalisation visuelle et/ou sonore 8 signale l'imminence de la fin du fonctionnement de ce dispositif 1 selon le mode temporisé. Un tel état de fonctionnement peut, par exemple, être signalé par un anneau lumineux 80 d'une couleur (notamment une couleur verte) autre que celle (notamment une couleur bleue) signalant un état d'attente et/ou par un fonctionnement particulier (autre que celui du fonctionnement selon un mode temporisé, notamment de manière intermittente) de cet anneau lumineux 80.

De manière alternative ou (et de préférence) additionnelle, un tel état de fonctionnement peut, encore, être signalé par un fonctionnement particulier du buzzer 81 (autre que celui du fonctionnement selon un mode temporisé, notamment de manière intermittente).

Une autre caractéristique du dispositif de bouton poussoir 1 concerne le fait qu'il comporte un châssis 9, qui est localisé à l'intérieur de l'enveloppe tubulaire 2, et sur lequel sont montés au moins le moyen de commande temporisée 3 et le moyen de commande impulsionnelle 4.

C'est également sur ce châssis 9 que peuvent être montés au moins une partie du moyen d'actionnement 5 (plus particulièrement en déplacement par rapport à ce châssis 9) et/ou le moyen de gestion du fonctionnement 7 du dispositif 1 et/ou au moins une partie du moyen de signalisation visuelle et/ou sonore 8.

Tel que visible sur les figures 2 et 4, ce châssis 9 comporte au moins une carte électronique de commande 90 sur laquelle est monté au moins le moyen de commande temporisée 3 et/ou le moyen de commande impulsionnelle 4, voire encore le moyen de réglage 31 de la durée de la temporisation.

Cette carte électronique de commande 90 s'étend de manière transversale par rapport à l'enveloppe tubulaire 2, plus particulièrement de manière perpendiculaire à l'axe 22 selon lequel s'étend cette enveloppe tubulaire 2.

On observera que cette carte électronique de commande 90 présente des dimensions et/ou une forme (de préférence discoïdale) qui sont configurées pour autoriser un engagement et un positionnement (de préférence de manière ajustée, voire serrée) à l'intérieur de l'enveloppe tubulaire 2.

De manière additionnelle, ce châssis 9 comporte, encore, d'une part, au moins une plaque transversale 91 qui est parallèle à la carte électronique de commande 90 et, d'autre part, des moyens d'entretoise 92 pour entretoiser ladite au moins une plaque transversale 91 et ladite carte électronique de commande 90.

Une telle plaque transversale 91 s'étend de manière transversale par rapport à l'enveloppe tubulaire 2, plus particulièrement de manière perpendiculaire à l'axe 22 selon lequel s'étend cette enveloppe tubulaire 2.

Une telle plaque transversale 91 présente des dimensions et/ou une forme (de préférence discoïdale) qui sont configurées pour autoriser un engagement et un positionnement (de préférence de manière ajustée, voire serrée) à l'intérieur de l'enveloppe tubulaire 2.

Selon un mode de réalisation préféré, ladite au moins une plaque transversale 91 est constituée par une carte électronique de signalisation sur laquelle est montée au moins une partie du moyen de signalisation visuelle et/ou sonore 8.

En fait, c'est, plus particulièrement, sur une telle plaque transversale 91 que sont montées la ou les diodes électroluminescentes mentionnées ci-dessus, plus particulièrement agencées sous la forme d'une couronne.

En ce qui concerne les moyens d'entretoise 92, ceux-ci comportent au moins une carte électronique d'entretoisement, voire (et de préférence comme visible figure 4) deux cartes électroniques d'entretoisement parallèles.

A ce propos, on observera que au moins une partie des moyens de gestion du fonctionnement 7 du dispositif de bouton poussoir 1 est montée sur ladite au moins une carte électronique d'entretoisement.

Aussi et selon un mode de réalisation préféré illustré figures 2 et 4, le châssis 9 comporte une carte électronique de commande 90, une plaque transversale 91 constituée par une carte électronique de signalisation ainsi que des moyens d'entretoise 92 constitués par deux cartes électroniques pour entretoiser la carte électronique de commande 90 et la carte électronique de signalisation 91.

Tel que mentionné ci-dessus, le dispositif de bouton poussoir 1 comporte des moyens de montage en déplacement 52 du chariot 51 par rapport à l'enveloppe tubulaire 2. En fait, ces moyens de montage en déplacement 52 sont, plus particulièrement, constitués par des moyens de montage en déplacement 52 du chariot 51 par rapport au châssis 9.

Tel que visible sur la figure 2, ces moyens de montage en déplacement 52 comportent au moins un support 520, qui s'étend selon une direction parallèle à l'axe 22 selon lequel s'étend l'enveloppe tubulaire 2, qui traverse la plaque transversale 91 que comporte le châssis 9, qui est mobile au travers de cette plaque transversale 91, et qui présente une extrémité libre de laquelle le chariot 51 est rendu solidaire.

Un mode préféré de réalisation consiste en que ces moyens de montage en déplacement 52 comportent une paire de ces supports 520 et une couronne (non représentée), d'une part, de laquelle cette paire de supports 520 est rendue solidaire, d'autre part, qui est interposée entre la plaque transversale 91 et l'organe d'activation 50 et, d'autre part encore, qui est entraînée en déplacement par cet organe d'activation 50.

Tel que mentionné ci-dessus, le dispositif de bouton poussoir 1 comporte des moyens de guidage 6 du moyen d'actionnement 5 par rapport à l'enveloppe tubulaire 2.

En fait, de tels moyens de guidage 6 sont, plus particulièrement constitués par des moyens de guidage du chariot 51 (que comporte le moyen d'actionnement 5) par rapport au châssis 9 (que comporte l'enveloppe tubulaire 2).

Tel que visible sur les figures en annexe, de tels moyens de guidage 6 comportent, d'une part, une rampe de guidage 60 que comporte le châssis 9 (et qui est constituée par des moyens d'entretoise 92, plus particulièrement par une carte électronique qui constitue de tels moyens d'entretoise 92) et, d'autre part, des patins de guidage 61, que comporte le chariot 51, et qui sont positionnés de part et d'autre de la rampe de guidage 60.

On observera que de tels moyens de guidage 6 peuvent, encore, être constitués en partie par les moyens de montage en déplacement 52 du chariot 51 par rapport au châssis 9.

## Revendications

1. Dispositif de bouton poussoir (1) pour commander un ouvrant, ce dispositif de bouton poussoir (1) :
- comporte une enveloppe tubulaire (2), un moyen de commande impulsionnelle (4) pour commander de manière impulsionnelle l'ouvrant ainsi qu'un moyen d'actionnement (5) qui est configuré pour être activé manuellement et pour actionner le moyen de commande impulsionnelle (4) ;
- est **caractérisé par le fait que**, d'une part, le dispositif (1) comporte, encore, un moyen de commande temporisée (3) pour commander l'ouvrant pendant une durée prédéterminée,
d'autre part, le moyen d'actionnement (5) est aussi configuré pour actionner le moyen de commande temporisée (3) et, d'autre part encore, le moyen de commande temporisée (3), le moyen de commande impulsionnelle (4), et au moins une partie du moyen d'actionnement (5) sont localisés à l'intérieur de l'enveloppe tubulaire (2).

2. Dispositif de bouton poussoir (1) selon la revendication 1, **caractérisé par le fait qu'**il comporte, localisé à l'intérieur de l'enveloppe tubulaire (2), un moyen de gestion du fonctionnement (7) du dispositif de bouton poussoir (1) .

3. Dispositif de bouton poussoir (1) selon l'une quelconque des revendications précédentes, **caractérisé par le fait qu'**il comporte un moyen de signalisation visuelle et/ou sonore (8) du fonctionnement du dispositif de bouton poussoir (1), au moins une partie de ce moyen de signalisation (8) est localisée à l'intérieur de l'enveloppe tubulaire (2).

4. Dispositif de bouton poussoir (1) selon l'une quelconque des revendications précédentes, **caractérisé par le fait qu'**il comporte un châssis (9), qui est localisé à l'intérieur de l'enveloppe tubulaire (2), et sur lequel sont montés au moins le moyen de commande temporisée (3) et le moyen de commande impulsionnelle (4), voire au moins une partie du moyen d'actionnement (5).

5. Dispositif de bouton poussoir (1) selon la revendication 4, **caractérisé par le fait que** le châssis (9) comporte au moins une carte électronique de commande (90) sur laquelle est monté au moins le moyen de commande temporisée (3) et/ou le moyen de commande impulsionnelle (4).

6. Dispositif de bouton poussoir (1) selon la revendication 5, **caractérisé par le fait que** le châssis (9) comporte, d'une part, au moins une plaque transversale (91) qui est parallèle à la carte électronique de commande (90) et, d'autre part, des moyens d'entretoise (92) pour entretoiser ladite au moins une plaque transversale (91) et ladite carte électronique de commande (90).

7. Dispositif de bouton poussoir (1) selon les revendications 3 et 6, **caractérisé par le fait que** ladite au moins une plaque transversale (91) est constituée par une carte électronique de signalisation sur laquelle est montée au moins une partie du moyen de signalisation visuelle et/ou sonore (8).

8. Dispositif de bouton poussoir (1) selon l'une quelconque des revendications 6 ou 7, **caractérisé par le fait que** les moyens d'entretoise (92) comportent au moins une carte électronique d'entretoisement, voire deux cartes électroniques d'entretoisement parallèles.

9. Dispositif de bouton poussoir (1) selon l'une quelconque des revendications précédentes, **caractérisé par le fait que** l'enveloppe tubulaire (2) s'étend selon un axe (22) tandis que le moyen d'actionnement (5), d'une part, s'étend selon une direction au moins parallèle à l'axe (22) selon lequel s'étend l'enveloppe tubulaire (2) et, d'autre part, est mobile selon cette direction, ceci entre, d'une part, une position inactive d'actionnement du moyen de commande temporisée (3) et du moyen de commande impulsionnelle (4) et, d'autre part, une position active d'actionnement de ce moyen de commande temporisée (3) et de ce moyen de commande impulsionnelle (4).

10. Dispositif de bouton poussoir (1) selon l'une quelconque des revendications précédentes, **caractérisé par le fait que**, d'une part, le moyen d'actionnement (5) comporte un organe d'actionnement temporisé (53) du moyen de commande temporisée (3) ainsi qu'un organe d'actionnement impulsionnel (54) du moyen de commande impulsionnelle (4) et, d'autre part, le dispositif (1) est configuré en sorte que l'organe d'actionnement temporisé (53) actionne le moyen de commande temporisée (3) et que l'organe d'actionnement impulsionnel (54) actionne le moyen de commande impulsionnelle (4), ceci de manière simultanée et/ou en parallèle.

11. Dispositif de bouton poussoir (1) selon l'une quelconque des revendications 1 à 9, **caractérisé par le fait que** le moyen d'actionnement (5) comporte un chariot (51), qui est localisé à l'intérieur de l'enveloppe tubulaire (2), qui est mobile à l'intérieur de cette enveloppe tubulaire (2), et qui comporte un organe d'actionnement temporisé (53) du moyen de commande temporisée (3) ainsi qu'un organe d'actionnement impulsionnel (54) du moyen de commande impulsionnelle (4).

12. Dispositif de bouton poussoir (1) selon les revendications 4 et 11, **caractérisé par le fait que** le dispositif de bouton poussoir (1) comporte des moyens de montage en déplacement (52) du chariot (51) par rapport au châssis (9).

13. Dispositif de bouton poussoir (1) selon la revendication 11, **caractérisé par le fait que** le moyen d'actionnement (5) comporte un organe d'activation (50), qui est configuré pour être activé manuellement, qui est mobile en déplacement par rapport à l'enveloppe tubulaire (2), et qui est solidaire en déplacement du chariot (51).

14. Dispositif de bouton poussoir (1) selon l'une quelconque des revendications précédentes, **caractérisé par le fait que** le dispositif de bouton poussoir (1) comporte des moyens de guidage (6) du moyen d'actionnement (5) par rapport à l'enveloppe tubulaire (2).

15. Dispositif de bouton poussoir (1) selon l'une quelconque des revendications précédentes, **caractérisé par le fait que** le moyen de commande temporisée (3) est configuré pour commander l'ouvrant pendant une durée prédéterminée, ceci à partir de l'instant où ce moyen d'actionnement (5) est activé manuellement et/ou immédiatement après que ce moyen d'actionnement (5) ait été activé manuellement.

## Patentansprüche

1. Druckknopfvorrichtung (1) zum Steuern eines Türflügels, wobei diese Druckknopfvorrichtung (1):
- ein rohrförmiges Gehäuse (2), eine Impulssteuereinrichtung (4) zum Impulssteuern des Türflügels, sowie eine Betätigungseinrichtung (5), die konfiguriert ist, um handbetätigt aktiviert zu werden und um die Impulssteuereinrichtung (4) zu betätigen, umfasst;
- **dadurch gekennzeichnet, dass** einerseits die Vorrichtung (1) auch eine zeitgesteuerte Steuereinrichtung (3) zum Steuern des Türflügels während einem vorbestimmten Zeitraum umfasst, andererseits die Betätigungseinrichtung (5) auch konfiguriert ist, um die zeitgesteuerte Steuereinrichtung (3) zu betätigen, und noch andererseits sich die zeitgesteuerte Steuereinrichtung (3), die Impulssteuereinrichtung (4) und zumindest ein Teil der Betätigungseinrichtung (5) im rohrförmigen Gehäuse (2) befinden.

2. Druckknopfvorrichtung (1) nach Anspruch 1, **dadurch gekennzeichnet, dass** sie eine innerhalb des rohrförmigen Gehäuses (2) befindliche Einrichtung zum Verwalten des Betriebs (7) der Druckknopfvorrichtung (1) umfasst.

3. Druckknopfvorrichtung (1) nach irgendeinem der vorhergehenden Ansprüche, **dadurch gekennzeichnet, dass** sie eine Einrichtung zur visuellen und/oder akustischen Meldung (8) des Betriebs der Druckknopfvorrichtung (1) umfasst, wobei sich zumindest ein Teil dieser Meldungseinrichtung (8) im rohrförmigen Gehäuse (2) befindet.

4. Druckknopfvorrichtung (1) nach irgendeinem der vorhergehenden Ansprüche, **dadurch gekennzeichnet, dass** sie einen Rahmen (9) umfasst, der sich innerhalb des rohrförmigen Gehäuses (2) befindet und auf dem mindestens die zeitgesteuerte Steuereinrichtung (3) und die Impulssteuereinrichtung (4), sogar zumindest ein Teil der Betätigungseinrichtung (5) gelagert sind.

5. Druckknopfvorrichtung (1) nach Anspruch 4, **dadurch gekennzeichnet, dass** der Rahmen (9) mindestens eine elektronische Steuerkarte (90) umfasst, auf der mindestens die zeitgesteuerte Steuereinrichtung (3) und/oder die Impulssteuereinrichtung (4) gelagert sind.

6. Druckknopfvorrichtung (1) nach Anspruch 5, **dadurch gekennzeichnet, dass** der Rahmen (9) einerseits mindestens eine Querplatte (91), die parallel zur elektronischen Steuerkarte (90) ist, und andererseits Abstandseinrichtungen (92) zum Verstreben der besagten mindestens einen Querplatte (91) und der besagten elektronischen Steuerkarte (90) umfasst.

7. Druckknopfvorrichtung (1) nach den Ansprüchen 3 und 6, **dadurch gekennzeichnet, dass** die besagte mindestens eine Querplatte (91) aus einer elektronischen Meldungskarte besteht, auf der mindestens ein Teil der visuellen und/oder akustischen Meldungseinrichtung gelagert (8) ist.

8. Druckknopfvorrichtung (1) nach irgendeinem der Ansprüche 6 oder 7, **dadurch gekennzeichnet, dass** die Abstandseinrichtungen (92) mindestens eine elektronische Verstrebungskarte, sogar zwei parallele elektronische Verstrebungskarten umfassen.

9. Druckknopfvorrichtung (1) nach irgendeinem der vorhergehenden Ansprüche, **dadurch gekennzeichnet, dass** sich das rohrförmige Gehäuse (2) entlang einer Achse (22) erstreckt, während die Betätigungseinrichtung (5) einerseits sich in einer Richtung erstreckt, die mindestens parallel zu der Achse (22) ist, entlang der sich das rohrförmige Gehäuse (2) erstreckt, und andererseits in dieser Richtung beweglich ist, und zwar zwischen einerseits einer inaktiven Betätigungsposition der zeitgesteuerten Steuereinrichtung (3) und der Impulssteuereinrichtung (4) und andererseits einer aktiven Betätigungsposition dieser zeitgesteuerten Steuereinrichtung (3) und dieser Impulssteuereinrichtung (4).

10. Druckknopfvorrichtung (1) nach irgendeinem der vorhergehenden Ansprüche, **dadurch gekennzeichnet, dass** einerseits die Betätigungseinrichtung (5) ein zeitgesteuertes Betätigungsorgan (53) für die zeitgesteuerte Steuereinrichtung (3) sowie ein Impulsbetätigungsorgan (54) für die Impulssteuereinrichtung (4) umfasst, und andererseits die Vorrichtung (1) so konfiguriert ist, dass das zeitgesteuertes Betätigungsorgan (53) die zeitgesteuerte Steuereinrichtung (3) betätigt und dass das Impulsbetätigungsorgan (54) die Impulssteuereinrichtung (4) betätigt, und zwar gleichzeitig und/oder parallel.

11. Druckknopfvorrichtung (1) nach irgendeinem der Ansprüche 1 bis 9, **dadurch gekennzeichnet, dass** die Betätigungseinrichtung (5) einen Schlitten (51) umfasst, der sich innerhalb des rohrförmigen Gehäuses (2) befindet, der innerhalb dieses rohrförmigen Gehäuses (2) beweglich ist, und der ein zeitgesteuertes Betätigungsorgan (53) für die zeitgesteuerten Steuereinrichtung (3) sowie ein Impulsbetätigungsorgan (54) für die Impulssteuereinrichtung (4) umfasst.

12. Druckknopfvorrichtung (1) nach den Ansprüchen 4 und 11, **dadurch gekennzeichnet, dass** die Druckknopfvorrichtung (1) Mittel zur verschiebbaren Lagerung (52) des Schlittens (51) relativ zum Rahmen (9) umfasst.

13. Druckknopfvorrichtung (1) nach Anspruch 11, **dadurch gekennzeichnet, dass** die Betätigungseinrichtung (5) ein Aktivierungsorgan (50) umfasst, das konfiguriert ist, um handbetätigt aktiviert zu werden, das relativ zum rohrförmigen Gehäuse (2) verschiebbar beweglich ist, und das in Verschiebung fest mit dem Schlitten (51) verbunden ist.

14. Druckknopfvorrichtung (1) nach irgendeinem der vorhergehenden Ansprüche, **dadurch gekennzeichnet, dass** die Druckknopfvorrichtung (1) Mittel zum Führen (6) der Betätigungseinrichtung (5) relativ zum rohrförmigen Gehäuse (2) umfasst.

15. Druckknopfvorrichtung (1) nach irgendeinem der vorhergehenden Ansprüche, **dadurch gekennzeichnet, dass** die zeitgesteuerte Steuereinrichtung (3) konfiguriert ist, um den Türflügel während einem vorbestimmten Zeitraum zu steuern, und zwar ab dem Zeitpunkt, an dem diese Betätigungseinrichtung (5) handbetätigt aktiviert wird und/oder unmittelbar nachdem diese Betätigungseinrichtung (5) handbetätigt aktiviert wurde.

## Claims

1. Push-button device (1) for controlling a leaf, this push-button device (1):
- includes a tubular casing (2), an impulse control means (4) for impulse controlling the leaf as well as an actuation means (5), which is configured to be manually activated and to actuate the impulse control means (4);
- is **characterized in that**, on the one hand, the device (1) also includes a time-controlled control means (3) for controlling the leaf for a predetermined period, on the other hand, the actuating means (5) is also configured to actuate the time-controlled control means (3) and, yet on the other hand, the time-controlled control means (3), the pulse control means (4), and at least a portion of the actuating means (5) are located inside the tubular casing (2).

2. Push-button device (1) according to claim 1, wherein it includes, located inside the tubular casing (2), a means for managing the operation (7) of the push-button device (1).

3. Push-button device (1) according to any one of the preceding claims, wherein it includes a means for visually and/or audibly signaling (8) the operation of the push-button device (1), at least a portion of this signaling means (8) is located inside the tubular casing (2).

4. Push-button device (1) according to any one of the preceding claims, wherein it includes a frame (9), which is located inside the tubular casing (2), and on which at least the time-controlled control means (3) and the pulse control means (4), even at least a portion of the actuation means (5) are mounted.

5. Push-button device (1) according to claim 4, wherein the frame (9) includes at least one electronic control card (90), on which at least the time-controlled control means (3) and/or the pulse control means (4) is mounted.

6. Push-button device (1) according to claim 5, wherein the frame (9) includes, on the one hand, at least one transverse plate (91), which is parallel to the electronic control card (90) and, on the other hand, spacer means (92) for bracing said at least one transverse plate (91) and said electronic control card (90).

7. Push-button device (1) according to claims 3 and 6, wherein said at least one transverse plate (91) is formed by an electronic signaling card, on which at least a portion of the visual and/or audible signaling means (8) is mounted.

8. Push-button device (1) according to any one of claims 6 or 7, wherein the spacer means (92) include at least one electronic bracing card, even two parallel electronic bracing cards.

9. Push-button device (1) according to any one of the preceding claims, wherein the tubular casing (2) extends along an axis (22), while the actuating means (5), on the one hand, extends in a direction at least parallel to the axis (22) along which the tubular casing (2) extends, and on the other hand, is movable in that direction between, on the one hand, an inactive position for actuating the time-controlled control means (3) and the pulse control means (4), and on the other hand, an active position for actuating this time-controlled control means (3) and this pulse control means (4).

10. Push-button device (1) according to any one of the preceding claims, wherein, on the one hand, the actuating means (5) includes an organ for time-controlled actuating (53) the time-controlled control means (3) as well as an organ for impulse actuating (54) the impulse control means (4), and on the other hand, the device (1) is configured so that the time-controlled actuator (53) actuates the time-controlled control means (3) and so that the impulse actuating organ (54) actuates the impulse control means (4), simultaneously and/or in parallel.

11. Push-button device (1) according to any one of claims 1 to 9, wherein the actuating means (5) includes a carriage (51), which is located inside the tubular casing (2), which is movable inside this tubular casing (2), and which includes an organ for time-controlled actuating (53) the time-controlled control means (3) as well as an organ for impulse actuating (54) the pulse control means (4).

12. Push-button device (1) according to claims 4 and 11, wherein the push-button device (1) includes means for mounting in displacement (52) the carriage (51) relative to the frame (9).

13. Push-button device (1) according to claim 11, wherein the actuating means (5) includes an activating organ (50), which is configured to be activated manually, which is movable in displacement with respect to the tubular casing (2), and which is integral in displacement with the carriage (51).

14. Push-button device (1) according to any one of the preceding claims, wherein the push-button device (1) includes means for guiding (6) the actuating means (5) relative to the tubular casing (2).

15. Push-button device (1) according to any one of the preceding claims, wherein the time-controlled control means (3) is configured to control the leaf for a predetermined period, from the moment at which this actuating means (5) is activated manually and/or immediately after this actuating means (5) has been activated manually.
